# EUROPÄISCHE PATENTSCHRIFT

(11) **EP 2 727 849 B1**
(45) Veröffentlichungstag und Bekanntmachung des Hinweises auf die Patenterteilung: **22.06.2016**
(21) Anmeldenummer: 13180401.5
(22) Anmeldetag: 14.08.2013
(51) Int. Cl.: B65C 3/20, B67C 3/26, B67C 3/24, B65C 3/24

(54) **Vorrichtung und Verfahren zum Ausstatten von Behältern mit Klebeetiketten**
Device and method for providing containers with adhesive labels
Dispositif et procédé d'équipement de récipients avec des étiquettes adhésives

(30) Priorität: 05.11.2012 DE 102012220091
(43) Veröffentlichungstag der Anmeldung: 07.05.2014
(73) Patentinhaber: Krones AG, 93073 Neutraubling (DE)
(72) Erfinder: Leykamm, Dieter, 93073 Neutraubling (DE)
(74) Vertreter: Grünecker Patent- und Rechtsanwälte PartG mbB

(56) Entgegenhaltungen:
- EP-A1- 1 749 753
- DE-A1- 3 041 057
- DE-A1- 4 336 818
- DE-U1- 20 316 359
- US-A- 3 837 974

## Beschreibung

Die Erfindung betrifft eine Vorrichtung gemäß Oberbegriff des Anspruchs 1 und ein Verfahren zum Ausstatten von Behältern mit Klebeetiketten derart, dass sich die angebrachten Etiketten von den Oberseiten der Behälter bis auf Seitenwandbereiche der Behälter erstrecken.

Etiketten, wie beispielsweise Selbstklebeetiketten oder Nassleimetiketten, die sich von der Behälteroberseite, beispielsweise von einem Verschlussdeckel oder dergleichen, bis auf die Behälterseitenwand erstrecken, werden unter anderem als Verschlusssicherungen verwendet. Hierzu beschreibt die DE 44 14 011 C1 ein Verfahren, bei dem ein zu etikettierender Behälter von oben mittels eines umfänglich geriffelten Stempels eingespannt wird, und bei dem zunächst ein Etikettenabschnitt für die Behälterseitenwand aufgeklebt wird und ein Etikettenabschnitt für die Behälteroberseite vorübergehend am geriffelten Stempel angeheftet wird. In einem nach innen konturierten Übergangsbereich zwischen der Behälterseitenwand und dem Verschlussdeckel wird das Etikett mittels an die Kontur angepassten Andrückwerkzeugen angeklebt. Danach wird der geriffelte Stempel nach oben angehoben, so dass der zwischen dem geriffelten Stempel und dem Behälter aufgespannte restliche Etikettenabschnitt für die Behälteroberseite mit einem Aufstreichwerkzeug gegen den Verschlussdeckel gedrückt und angeklebt werden kann.

Nachteilig bei diesem Verfahren ist jedoch, dass der vorzugsweise mit Kaltleim oder Nassleim anzubringende oder selbstklebende Etikettenabschnitt für die Behälteroberseite häufig schief und/oder unzentriert auf dem Verschlussdeckel sitzt. Gerade auf dem Behälterdeckel stört eine derartige Fehlpositionierung das Erscheinungsbild in besonderem Maße.

Aus dem Stand der Technik sind ferner Etikettenspender bekannt, mit denen sich Behälteroberseiten, wie beispielsweise Verschlussdeckel oder dergleichen, vergleichsweise präzise mit Selbstklebeetiketten ausstatten lassen. Hierzu beschreiben beispielsweise die EP 215 70 20 A1, die WO 01/05590 A1 und die DE 10 2008 012 209 A1 Vorrichtungen, bei denen ein Trägerband mit Selbstetiketten auf einem stationär gelagerten, steuerbaren Gelenkarm bis an eine Spendekante vorgeschoben wird. Der Gelenkarm kann derart über den transportierten Behältern positioniert werden, dass die Selbstklebeetiketten sich an der Spendekante vom Trägerband teilweise ablösen und von den Oberseiten der Behälter mitgenommen werden. Die Selbstklebeetiketten werden dadurch vollständig von dem Trägerband abgezogen und anschließend mit einer Schwammrolle oder dergleichen auf den Behälteroberseiten angedrückt.

Derartige Vorrichtungen setzen jedoch voraus, dass die Behälteroberseiten von oben frei zugänglich sind. Folglich finden derartige Gelenkarme mit Spendekanten nur dann Verwendung, wenn die Behälter stehend transportiert werden und nicht bezüglich ihrer Drehlage ausgerichtet werden müssen.

Die DE 30 41 057 A1 offenbart eine Etikettiermaschine gemäß Oberbegriff des Anspruchs 1 und mit einem ersten Behältertisch zum Ausstatten von Flaschen mit Rumpfetiketten sowie mit einem zweiten Behältertisch, an dem die Flaschen mit Reiteretiketten ausgestatten werden. Um eine eingestellte Drehlage der Flaschen auch auf dem zweiten Behältertisch einzuhalten, müssen die Behälter von einem Transferstern mit Behälterklammern in einer festgelegten Drehlage übergeben werden.

Die EP 1 749 753 A1 offenbart eine Vorrichtung zum Anbringen von Banderolen auf Flaschen, wobei diese von seitlichen Vakuumgreifern gehalten werden, so dass die Oberseite der Behälter für das Anbringen der Banderolen freiliegt. Die Flaschen sind somit nicht an ihrer Mündung eingespannt und zentriert.

Die DE 203 16 259 U1 offenbart eine Etikettiervorrichtung, bei der zu etikettierende Flaschen in Positioniereinheiten eingespannt sind, so dass eine auf der Oberseite der Flaschen anzubringende Banderole zunächst nur einseitig seitlich an den Flaschen angeheftet wird und sich dann neben den Zentrierglocken seitlich nach oben erstreckt. Im Bereich eines anschließenden Auslaufsterns ist eine Andrückeinheit mit Andrückelementen ausgebildet, mit denen sich die zunächst noch nach oben senkrecht überstehenden Banderolen umlegen und auf die gegenüberliegende Seite des Flaschenhalses niederdrücken lassen.

Die US 3 837 818 A1 offenbart eine Etikettiervorrichtung, bei der Flaschen auf einem linearen Förderband stehend unter einem stationären Etikettieraggregat mit einem um eine horizontale Achse drehbaren Rad mit Etikettenhaltern zum Aufsetzen von Etiketten auf die Oberseite der Behälter hindurch laufen. Stromabwärts des Etikettieraggregats ist eine separate Klemmvorrichtung vorhanden, die seitlich überstehende Enden der Etiketten an den Flaschenhals andrückt.

Ferner beschreibt die DE 19500916 C1 eine Etikettiermaschine mit einer Andrückvorrichtung für Haftetikettenstreifen an Gefäßen, bei der die Gefäße über eine Transportstrecke mit einer Tulpe in Anlage an der Gefäßoberseite transportiert werden. Die Haftetikettenstreifen werden bereits vor Erreichen der Transportstrecke mit einem Endbereich an die Gefäßoberseite durch eine Etikettenspendevorrichtung angedrückt: Die Andrückvorrichtung weist zum Andrücken des überstehenden anderen Endbereichs des Haftetikettstreifens an eine Seitenwand des Gefäßes in jeder Tulpe einen schwenkbar oberhalb des Gefäßes angebrachten ersten Hebel auf, der an seinem einen Ende einen gegen eine elastische Vorspannung schwenkbaren zweiten Hebel mit einer Andruckrolle trägt. Die Schwenkachsen beider Hebel stehen im Wesentlichen parallel zueinander, und die beiden Hebel sind so bemessen, dass die Andruckrolle beim Abwärtsschwenken in Anlage an den Übergangsbereich von Gefäßoberseite und Seitenwand kommt. Beim Weiterschwenken des ersten Hebels wird die Andruckrolle durch die Vorspannung des zweiten Hebels an die Gefäßseitenwand angedrückt und rollt an dieser ab, wobei die Schwenkbewegung des ersten Hebels durch eine ortsfeste Steuerkurve gesteuert wird.

Nachteilig ist hierbei, dass die Haftetiketten nur vergleichsweise ungenau bezüglich der Behälteroberseite ausgerichtet angebracht werden können.

Es wäre jedoch wünschenswert, eine präzise Ausstattung von Behälteroberseiten mit Klebeetiketten auch bei sich bis auf die Behälterseitenwand erstreckenden Etiketten, beispielsweise bei Verschlusssicherungen oder dergleichen, gewährleisten zu können. Es besteht somit insbesondere der Bedarf, verbesserte Vorrichtungen und Verfahren für die Drehlagenausrichtung und anschließende Etikettierung von Behältern mit derartigen Etiketten anzugeben.

Die gestellte Aufgabe wird mit einer Vorrichtung gemäß Anspruch 1 gelöst. Demnach umfasst diese: umlaufende Positioniereinheiten mit Drehtellern und Zentrierglocken zum Einspannen und Ausrichten der Behälter; wenigstens einen stationären Etikettenspender zum Spenden und Aufkleben erster Abschnitte der Etiketten auf die Oberseiten der Behälter; Andrückmittel zum Andrücken zweiter Abschnitte der Etiketten an zu etikettierende Seitenwandbereiche der Behälter; und Hubeinrichtungen, mit denen sich die Zentrierglocken von den ausgerichteten Behältern gesteuert anheben lassen, bevor die Behälter den Etikettenspender erreichen. Die Etiketten sind vorzugsweise Selbstklebeetiketten, Nassleimetiketten oder Kaltleimetiketten.

Die Zentrierglocken lassen sich dadurch soweit anheben, dass die Oberseiten der Behälter für die nachfolgende Etikettierung ausreichend gut zugänglich sind. Erfindungsgemäß werden die Zentrierglocken beim Umlaufen der Positioniereinheiten zumindest so weit angehoben, dass die Oberseiten der Behälfer freiliegend unter dem Greifarm hindurch laufen und die Zentrierglocken nicht mit dem Etikettenspender kollidieren.

Das axiale Einspannen der Behälter zwischen den Zentrierglocken und den Drehtellern ermöglicht ein einfaches Ausrichten der Behälter und eine gute Zugänglichkeit der Behälterseitenwand für Inspektionszwecke und/oder zum Anbringen separater Seitenwandetiketten. Vorzugsweise werden die Behälter bezüglich Embossings, Behälterseitennähten oder Verschlusskappen ausgerichtet.

Ferner laufen die Andrückmittel gemeinsam mit den Positioniereinheiten an einem Behältertisch um und lassen sich gegen den zu etikettierenden Seitenwandbereich und einen diesem entgegen gesetzten Seitenwandbereich bewegen, um die eingespannten Behälter von den Zentrierglocken zu übernehmen und seitlich zu fixieren. Alternativ umfasst die Vorrichtung aktiv steuerbare Greifer zum seitlichen Umgreifen der ausgerichteten Behälter derart, dass sich die Behälter vor dem Abheben der Zentrierglocken in fixierter Drehlage von den Zentrierglocken übernehmen und für die Etikettierung in den Positioniereinheiten zentriert halten lassen.

Dadurch lässt sich die Ausrichtung der Behälter bis zur nachfolgenden Etikettierung zuverlässig beibehalten. Ferner lassen sich die Andrückmittel unabhängig von der Behälterfixierung flexibel für unterschiedliche Behältertypen und Etikettenformen optimieren. Die Zugänglichkeit der Behälteroberseite wird insbesondere durch die Übergabe der ausgerichteten Behälter von den Zentrierglocken an die seitlichen Greifer ermöglicht. Die Greifer sind derart ausgebildet, dass sie die Behälter nicht in den erfindungsgemäß zu etikettierenden Seitenwandbereichen greifen. Somit gewährleistet das Übergeben der Behälter an die Greifer, dass die Behälter in einer vorgegebenen Drehlage gehalten werden und die zu etikettierenden Behälterbereiche ausreichend gut zugänglich sind. Die Greifer sind derart ausgebildet, dass sie die Behälter bezüglich der Drehteller zentriert halten können, beispielsweise mittels an den Behälterquerschnitt angepasster Greifzangen und/oder radial verstellbarer Greifzangen.

Vorzugsweise umfassen die Zentrierglocken einen Zentrierrand, mit dem sich die von den Oberseiten der Behälter seitlich überstehenden zweiten Etikettenabschnitte nach unten in Richtung der zu etikettierenden Seitenwandbereiche umlegen lassen. Die zweiten Etikettenabschnitte können dadurch für das anschließende Andrücken vorbereitet werden.

Vorzugsweise lassen sich die Andrückmittel so weit auseinander spreizen, dass sich die umgelegten zweiten Etikettenabschnitte mit den Behältern unter die gespreizten Andrückmittel drehen lassen. Folglich kann das Andrücken durch eine vergleichsweise einfach zu steuernde Bewegung der Andrückmittel erfolgen, beispielsweise durch Schwenken der Andrückmittel um horizontale Drehachsen. Beispielsweise ist eine Betätigung mittels herkömmlicher Kurvensteuerungen möglich.

Vorzugsweise lassen sich die Andrückmittel gegen den zu etikettierenden Seitenwandbereich und einen diesem entgegen gesetzten Seitenwandbereich insbesondere synchron bewegen, um die eingespannten Behälter von den Zentrierglocken zu übernehmen und seitlich zu fixieren. Es sind dann keine separaten Greifer oder dergleichen samt zugehöriger Ansteuerung vonnöten. Beispielsweise umfassen die Andrückmittel zwei gegenläufig schwenkbare Hebel. Die beiden gegenüber liegenden Seitenwandbereiche werden dann gleichzeitig von den Andrückmitteln eingespannt. Unter einer synchronisierten Bewegung ist eine geeignet aufeinander abgestimmte Schließbewegung auf die gegenüber liegenden Seitenwandbereichen zu verstehen.

Vorzugsweise sind an den Andrückmitteln elastische und/oder an die Kontur der zu etikettierenden Seitenwandbereiche angepasste Andruckflächen vorgesehen. Dadurch können Luftspalte zwischen den Etiketten und den Behältern auf einfache Weise reduziert oder ganz vermieden werden mit der Folge einer höheren Widerstandkraft der Etiketten gegen mechanische Beschädigungen an einwärts geformten Behälterkonturen. Die Etiketten können insbesondere in einem an die Behälteroberseiten und/oder an Verschlussdeckeln angrenzenden oberen Seitenwandbereich der Behälter derart angedrückt werden, dass Luftspalte zwischen den Etiketten und diesen Seitenwandbereichen zumindest in einem Maße vermieden werden, dass das Etikett beim bestimmungsgemäßen Greifen des Behälters in diesem Bereich nicht einreißen kann.

Vorzugsweise umfassen die Zentrierglocken Andrückkissen zum Andrücken der ersten Etikettenabschnitte. Dadurch kann das Etikett zuverlässig und in zentrierter Lage auf der Oberseite der Behälter befestigt werden.

Vorzugsweise ist ferner wenigstens eine Bild gebende Ausrichteinheit zum Bestimmten der Ist-Drehlage der Behälter und zum Ansteuern der Drehteller vorgesehen, um die Behälter vor Aufkleben des Etiketts in eine Soll-Drehlage auszurichten. Die Etiketten lassen sich dann bezüglich Behältermerkmalen, wie beispielsweise Pressnähten, um ihre Hauptachse ausrichten und gleichzeitig eine gewünschte präzise Zentrierung der Etiketten auf der Behälteroberseite gewährleisten. Zu diesem Zweck ist beispielsweise wenigstens eine Kamera vorgesehen, mit der die Behälter in unterschiedlichen Drehlagen um ihre Hauptachse, und vorzugsweise voll umfänglich, abgebildet werden. Die Drehlage der Behälter bezüglich der Drehteller kann in bekannter Weise durch Nocken und korrespondierende Ausnehmungen in den Drehtellern und Behältern festgelegt werden.

Vorzugsweise umfasst der Etikettenspender eine an einem Gelenkarm gelagerte Spendekante zum Ablösen der Etiketten, oberhalb der Behälter, von einem entlang des Gelenkarms vorgeschobenen Trägerband. Die Position der Spendekante beim Spenden der Etiketten lässt sich somit flexibel an unterschiedliche Behältertypen und Etikettentypen anpassen.

Vorzugsweise ist der Gelenkarm dabei derart verstellbar und der Vorschub des Trägerbands ist derart steuerbar, dass die ersten Abschnitte der Etiketten von den Oberseiten der Behälter beim Ablösen an der Spendekante mitgenommen werden. Dadurch lässt sich eine zentrierte Positionnierung der ersten Abschnitte der Etiketten auch bei unterschiedlichen Behältertypen und unterschiedlichen Etikettenformen flexibel einstellen und zuverlässig gewährleisten. Hierzu wird der Vorschub des Trägerbands vorzugsweise derart gesteuert, dass ein an der Spendekante bereits abgelöster Teilbereich der Etiketten einen Bereich der Behälteroberseiten gezielt berührt und dort anhaftet, so dass der sich weiter bewegende Behälter das Etikett mitnimmt und vollständig von dem Trägerband abzieht.

Vorzugsweise sind die Andrückmittel bezüglich der Behälter um wenigstens eine horizontale Achse schwenkbar gelagert. Beispielsweise lassen sich die Andrückmittel aus einer oberen Ausgangsposition in eine untere Endposition in Kontakt mit der Behälterseitenwand nach unten schwenken. Dies begünstigt ein Mitnehmen des nach dem Aufbringen des ersten Etikettenabschnitts seitlich überstehenden zweiten Etikettenabschnitts in Richtung der Behälterseitenwand. Es lässt sich beispielsweise eine durchgehende Schwenkbewegung realisieren, mit der der zweite Etikettenabschnitt in geeigneter Weise gegen die Behälterseitenwand geführt wird. Prinzipiell wären jedoch auch andere Stellmechanismen denkbar, beispielsweise in Form seitlich verschiebbarer Linearschlitten oder dergleichen. Ebenso könnten die Andrückmittel Rollen, insbesondere elastische Rollen, umfassen, mit denen der zweite Etikettenabschnitt zumindest ergänzend von oben nach unten aufgestrichen werden könnte.

Die Andrückmittel sind mit den Positioniereinheiten an einem gemeinsamen Behältertisch umlaufend ausgebildet. In diesem Fall kann die Etikettierung vollständig auf dem Behältertisch durchgeführt werden. Das heißt, an dem gemeinsamen Behältertisch können die Behälter sowohl ausgerichtet, als auch deren Oberseite und deren Seitenwand mit den Klebeetiketten ausgestattet werden.

Bei einer weiteren bevorzugten Ausgestaltung der Alternative der Erfindung mit aktiv steuerbaren Greifern, ist ferner ein separater und mit den umlaufenden Positioniereinheiten synchronisierter Drehtisch vorgesehen, auf dem die Andrückmittel gelagert sind, wobei der Drehtisch insbesondere ein im Produktstrom nachfolgender Behältertisch ist. Die Andrückmittel lassen sich dann vergleichsweise flexibel an unterschiedliche Behältertypen und/oder Etikettentypen anpassen. Insbesondere lassen so unterschiedliche Bewegungsabläufe der Andrückmittel realisieren und eine Kollision mit den Positioniereinheiten und/oder dem Etikettenspender einfach vermeiden. Dadurch lassen sich bei Bedarf auch komplexe Behälterkonturen und/oder Etikettenformen auf flexible Weise verarbeiten. Der separate Drehtisch könnte im Gegensatz zu einem Behältertisch auch lediglich die Andrückmittel an den zu etikettierenden Seitenwandbereichen entlang führen, ohne die Behälter selbst zu transportieren.

Vorzugsweise umfasst der Etikettenspender eine automatische Spleißeinrichtung zum Trägerbandwechsel und/oder es sind wenigstens zwei Etikettenspender vorgesehen, die sich am Ende eines Trägerbands im automatischen Wechsel betreiben lassen. In beiden Fällen kann die Etikettierung am Ende der Trägerbandrolle kontinuierlich fortgesetzt werden. Mit wenigstens zwei Etikettenspendern im automatischen Wechsel lassen sich besonders hohe Produktionsleistungen erzielen.

Die gestellte Aufgabe wird ferner mit einem Verfahren nach Anspruch 9 gelöst. Erfindungsgemäß erstrecken sich die aufgeklebten Etiketten von den Oberseiten der Behälter bis auf Seitenwandbereiche der Behälter, und es werden die nachfolgenden Schritte wie folgt aneinandergereiht: a) axiales Einspannen der in umlaufenden Positioniereinheiten stehenden Behältern ihrer Oberseite mittels Zentrierglocken und Ausrichten der Behälter; b) seitliches Umgreifen der Behälter in ausgerichteter Lage und anschließendes Anheben der Zentrierglocken, um die Oberseite der umlaufenden Behälter freizulegen; c) Spenden und Aufkleben erster Abschnitte der Etiketten auf die Oberseiten der in den Positioniereinheiten umlaufenden Behälter; und d) Andrücken zweiter Abschnitte der Etiketten an die zu etikettierenden Seitenwandbereiche.

Somit können die Behälter zunächst mit bekannten Ausrichtverfahren in die gewünschte Drehlage für die nachfolgende Etikettierung gebracht werden. Danach lässt sich eine bezüglich der Zentrierungsgenauigkeit vorteilhafte Etikettierung der Behälter beginnend mit der Oberseite der ausgerichteten Behälter durchführen. Abschließend werden die bezüglich der Positionierungsgenauigkeit vergleichsweise unkritischen Behälterseitenwände etikettiert und dabei das Etikett an die Seitenwandkontur im Wesentlichen spaltfrei angedrückt.

Die Behälter sind beispielsweise aus Kunststoff oder Glas und an ihrer Oberseite mit einem aufgeschraubten, aufgeklebten und aufgeschweißten Verschluss versehen. Insbesondere zur Verwendung der Behälter für Lebensmittel können die Selbstklebeetiketten als Verschlusssicherung ausgebildet sein.

Vorzugsweise werden die Behälter im Schritt a) in den Positioniereinheiten zentriert und/oder bezüglich ihrer Drehlage ausgerichtet. Somit lässt sich der zu etikettierende Seitenwandbereich gezielt mit dem klebenden Etikett ausstatten, insbesondere unter Vermeiden einer Fehletikettierung über Pressnähte oder dergleichen. Werden die Behälter beim Ausrichten lediglich zentriert, so lässt sich zumindest die geforderte zentrierte Ausstattung der Behälteroberfläche mit dem Klebeetikett gewährleisten.

Vorzugsweise werden die Behälter ferner zwischen den Schritten c) und d) um ihre Hauptachse gedreht, um die zweiten Abschnitte der Etiketten unter Andrückmittel zum Andrücken an die zu etikettierenden Seitenwandbereiche zu drehen. Dies ermöglicht ein störungsfreies Anbringen des ersten Etikettenabschnitts vor dem Drehen und einfache Positionierung der zweiten Etikettenabschnitte für das anschließende Andrücken an die seitlichen Wandbereiche der Behälter.

Vorzugsweise sind die Etiketten als Verschlusssicherung ausgebildet, und die Etiketten werden im Schritt d) in eine an einen Verschluss des Behälters angrenzende und radial einwärts geformte Wandkontur des Behälters gedrückt. Dadurch lässt sich insbesondere ein Übergangsbereich zwischen einem Verschlussdeckel und der angrenzenden Seitenwand gegen Beschädigungen beim Ergreifen des Behälters an der Verschlusssicherung schützen. Anders gesagt wird das Etikett vorzugsweise von oben nach unten wenigstens so weit in die Behälterwandkontur gedrückt, dass der Bereich der Verschlusssicherung beim Greifen des Behälters nicht eingerissen oder anderweitig beschädigt werden kann.

Vorzugsweise ist ein seitlicher Bereich des Etiketts als Aufreißlasche zum Lösen eines an dem Behälter vorgesehenen Verschlusses ausgebildet. Die Aufreißlasche kann dann beispielsweise als ein nicht oder nur ablösbar klebender Bereich des Etiketts ausgebildet sein. Beispielsweise könnte der Behälter mit einer Folie verschlossen sein, die mit dem ersten Etikettenabschnitt so fest verklebt ist, dass sich beim Hochziehen der Aufreißlasche die Verschlussfolie gemeinsam mit dem Etikett von dem Behälter ablöst.

Vorzugsweise wird zuerst ein oberer Etikettenabschnitt auf die Oberseite der Behälter zentriert aufgeklebt, und das restliche Etikett anschließend gegen den zu etikettierenden Seitenwandbereich gedrückt, insbesondere in einer Aufstreichbewegung von oben nach unten. Damit lässt sich der für die Positionierung kritische Etikettenbereich mit der gewünschten Präzision aufkleben und der Seitenwandbereich im Wesentlichen spaltfrei etikettieren, so dass die Funktion der Verschlusssicherung und/oder Aufreißlasche gewährleistet und die Gefahr unbeabsichtigter Beschädigung reduziert ist. Dies verbessert sowohl das Erscheinungsbild als auch die Funktion des Etiketts.

Bevorzugte Ausführungsformen sind in der Zeichnung dargestellt. Es zeigen:
- Figur 1: einen schematischen Teilschnitt durch eine erste Ausführungsform der erfindungsgemäßen Vorrichtung;
- Figur 2: schematische Teilschnitte durch eine Positioniereinheit gemäß einer zweiten Ausführungsform der erfindungsgemäßen Vorrichtung;
- Figur 3: eine schematische Draufsicht auf die erste / zweite Ausführungsform;
- Figur 4: eine schematische Draufsicht auf eine weitere bevorzugte Ausführungsform; und
- Figur 5: einen erfindungsgemäß etikettierten Behälter.

Wie die Figur 1 erkennen lässt, umfasst die erste Ausführungsform der erfindungsgemäßen Vorrichtung 1 zum Etikettieren von Behältern 2 mit klebenden, insbesondere selbstklebenden Etiketten 3 mehrere umlaufende Positioniereinheiten 4 mit Drehtellern 5, jeweils darüber angeordneten Zentrierglocken 6 und Andrückmitteln 7 zum seitlichen Andrücken der klebenden Etiketten 3 an die Behälter 2. Die Zentrierglocken 6 lassen sich mittels Hubeinrichtungen 6a auf die Behälter 2 absenken, um diese auf den Drehtellern 5 stehend einzuspannen und zu zentrieren. Dies ist in der Figur 1 auf der rechten Seite schematisch dargestellt. Oberhalb der Behälter 2 ist ferner wenigstens ein stationärer Etikettenspender 8 mit einem Gelenkarm 9 vorgesehen, von dem in der Figur 1 lediglich dessen freies Ende mit einer Spendekante 9a dargestellt ist. Die Etiketten 3, die wenigstens einen ersten klebenden, insbesondere selbstklebenden Abschnitt 3a zum Etikettieren der Oberseiten 2a der Behälter 2 umfassen sowie wenigstens einen zweiten klebenden, insbesondere selbstklebenden Abschnitt 3b zum Etikettieren von Seitenwandbereichen 2b der Behälter 2 (siehe Figur 2 und 5), werden im Beispiel von oben nach unten auf einem Trägerband 10 um die Spendekante 9a geführt, so dass sich die Etiketten 3 dabei zumindest teilweise von dem Trägerband 10 ablösen.

Auf der linken Seite der Figur 1 ist ein Zustand dargestellt, bei dem sich der erste klebende Abschnitt 3a eines der Etiketten 3 bereits teilweise von dem Trägerband 10 abgelöst hat und die Oberseite 2a des darunter liegenden Behälters 2 berührt. Der sich unter dem Greifarm 9 hindurch bewegende Behälter 2 nimmt das auf der Oberseite 2a anhaftende Etikett 3 in seiner Transportrichtung T mit, so dass sich das Etikett 3 vollständig von dem Trägerband 10 ablöst. Dabei löst sich auch der zweite klebende Abschnitt 3b zum Etikettieren des Seitenwandbereichs 2b ab. Der zweite klebende Abschnitt 3b steht dann, wie in der Figur 1 schematisch angedeutet ist, zunächst seitlich über die Oberseite 2a des Behälters 2 über.

Die Behälteroberseite 2a mit dem ersten Etikettenabschnitt 3a kann in prinzipiell bekannter Weise unter einer elastischen Rolle 11, die in der Figur 5 schematisch angedeutet ist, im Kontakt mit dieser hindurch laufen, um das Etikett 3 von oben anzudrücken. Dabei kann auch der zweite Etikettenabschnitt 3b bereits seitlich um den Rand der Behälteroberseite 2a herum angedrückt werden, so dass der zweite Etikettenabschnitt 3b dann beispielsweise seitlich schräg nach unten weisend übersteht. Das anschließende Andrücken des zweiten Etikettenabschnitts 3b lässt sich dadurch vereinfachen. Der zweite Etikettenabschnitt 3b könnte aber auch von der Zentrierglocke 6 nach unten gedrückt und umgelegt werden.

Die Positioniereinheiten 4 der ersten Ausführungsform umfassen ferner aktiv steuerbare Greifer 12 zum seitlichen Umgreifen der Behälter 2. Die Greifer 12 können zu diesem Zweck schematisch angedeutete Antriebseinheiten 12a umfassen, beispielsweise zum elektrischen, pneumatischen oder hydraulischen Öffnen und Schließen der Greifer 12, oder eine mechanische Kurvensteuerung. Auch ein Verstellen der radialen Position der Greifer 12 bezüglich der Positioniereinheiten mittels der Antriebseinheiten 12a ist denkbar, beispielsweise um Behälter 2 unterschiedlicher Querschnitte jeweils zentriert zu halten. Die Behälter 2 lassen sich somit abwechselnd mittels der Zentrierglocken 6 und den Greifern 12 auf den Drehtellern 5 stehend halten. Die Positioniereinheiten 4 rotieren in an sich bekannter Weise an einem Behältertisch 13 um eine vertikale Drehachse 13'. An den Andrückmitteln 7 sind vorzugsweise an die Kontur der Behälter angepasste und insbesondere elastische Andrückflächen 7a vorgesehen. Diese bewirken ein im Wesentlichen spaltfreies Andrücken der zweiten Etikettenbereiche 3b an die Kontur des zu etikettierenden Seitenwandbereichs 2b. Die Andrückmittel 7 können beispielsweise an um horizontale Achsen 7' schwenkbaren Hebeln 7b gelagert sein. Hierbei kann die Lagerung der Andrückmittel 7 in Transportrichtung T versetzt zu den Behältern 2 ausgebildet sein, beispielsweise an in der Draufsicht L-förmigen Hebeln 7b, um eine Kollision des Andrückmittels 7 mit der sich absenkenden Zentrierglocke 6 zu vermeiden.

Um die Funktion des Andrückmittels 7 zu verdeutlichen, ist dieses auf der linken Seite der Figur 1 zusätzlich in einer unteren Andrückstellung S1 zum Andrücken des zweiten klebenden Etikettenabschnitts 3b gepunktet dargestellt. Gezeigt ist ferner eine beispielhafte obere Wartestellung S2, in der die Andrückmittel 7 insbesondere mit dem Etikettenspender 8 nicht kollidieren können.

Die Greifer 12 sind aktiv steuerbar, so dass die Behälter 2 in einer geöffneten Stellung der Greifer 12 auf den Drehtellern 5 platziert werden können und sich mit Hilfe der Drehteller 5 und der abgesenkten Zentrierglocken 6 sowohl zentrieren als auch bezüglich ihrer Drehlage um ihre Hauptachse ausrichten lassen. Die Ist-Drehlage der Behälter 2 wird vorzugsweise von einer Bild gebenden Ausrichteinheit 14 ermittelt, beispielsweise mit wenigstens einer schematisch angedeuteten Kamera 14a und einer Steuereinheit 14b. Diese übermittelt an die vorzugsweise von Servomotoren 5a angetriebenen Drehteller 5 Steuerimpulse zum Anfahren einer Soll-Drehlage für die anschließende Etikettierung. Die Ermittlung der Ist-Drehlage der Behälter 2 kann hierbei in prinzipiell bekannter Weise mittels stationärer oder ebenfalls umlaufender Kameras bei sich drehendem Behälter 2 erfolgen.

Erfindungsgemäß lassen sich die Greifer 12 derart um die Behälter 2 schließen, dass die ausgerichteten Behälter 2 zentriert und in fixierter Soll-Drehlage bis in den Bereich der Spendekante 11 transportiert werden. Somit zeichnet sich die erste Ausführungsform der erfindungsgemäßen Vorrichtung 1 dadurch aus, dass sich die Behälter 2 zuerst bei geöffneten Greifern 12 ausrichten lassen und danach durch das Schließen der Greifer 12 feststellen lassen. Folglich werden die Zentrierglocken 6 nach dem Schließen der Greifer 12 nicht mehr zum Einspannen der Behälter 2 benötigt und können angehoben werden, um die Oberseiten 2a der Behälter 1 für die nachfolgende Etikettierung zugänglich zu machen.

Zur Steuerung der Hubeinrichtungen 6a eignen sich beispielsweise Steuerkurven 6b und Führungsrollen 6c. Denkbar sind ebenso motorische Stellantriebe (nicht gezeigt) für die einzelnen Hubeinrichtungen 6a. Motorische Stellantriebe haben den Vorteil, dass sich die Hubbewegungen der Hubeinrichtungen 6a flexibel an unterschiedliche Behältertypen anpassen lassen.

Wie die Figur 1 ferner erkennen lässt, sind die Greifer 12 derart ausgebildet, dass sie die im Behälter 2 nicht in den mit den zweiten Etikettenabschnitten 3b zu etikettierenden Wandbereichen 2b greifen. Die Ansteuerung der erfindungsgemäßen Vorrichtung 1 erfolgt hierbei vorzugsweise derart, dass die Greifer 12 die Behälter sowohl beim Etikettieren der Oberseiten 2a der Behälter als auch beim Etikettieren der Seitenwandbereiche 2b umschließen. Ein zusätzliches Gegenlager für die Andrückmittel 7 auf der dem zu etikettierenden Seitenwandbereich 2b entgegen gesetzten Seite des Behälters 2 ist dann entbehrlich.

Die Figur 2 zeigt schematisch und in radialer Blickrichtung auf die Drehachse 13' hin eine der Positioniereinheiten 4 gemäß einer zweiten bevorzugten Ausführungsform der Vorrichtung 1, die sich von der ersten Ausführungsform durch Andrückmittel 17 unterscheidet, die auf einander gegenüberliegende Seitenwandbereiche 2b, 2c gleichzeitig, insbesondere synchron einwirken. Die Andrückmittel 17 umfassen vorzugsweise an die Kontur der Behälter 2 angepasste Andrückflächen 17a, die an synchronisierten, also aufeinander abgestimmten Schwenkhebeln 17b gelagert sind. Diese können (in einem gestrichelt gezeichneten Bereich) beispielsweise nach innen abgewinkelt sein und mittels einer radial innen liegenden Steuerkurve und einem Umlenkmechanismus (jeweils nicht gezeigt) in an sich bekannter Weise in der schematisch angedeuteten Schließrichtung 17' aufeinander zu bewegt werden. Denkbar wären allerdings auch elektrische, pneumatische, hydraulische Antriebe oder dergleichen.

Die Andrückmittel 17 mit ihren Andrückflächen 17a können zwischen einer geschlossenen Stellung S3 (gestrichelt gezeichnet), in der sie die Behälter 2 auf den Drehtellern 5 fixieren oder die Etiketten 3 an die Behälter 2 andrücken, und einer geöffneten Stellung S4, in der sich die Behälter 2 einleiten bzw. ausleiten lassen und sich die auf den Drehtellern 5 stehenden und mit der Zentrierglocke 6 eingespannten Behälter 2 drehen lassen, bewegt werden. Folglich sind die Greifer 12 samt ihrer Antriebseinheiten 12a bei der zweiten Ausführungsform entbehrlich.

Dies lässt sich durch zusätzliches Verdrehen der Drehteller 5 um ihre Drehachse 5' realisieren. Demnach ist der Drehteller 5 auf der linken Seite der Fig. 2 in einer Ausrichtdrehlage D1 und auf der rechten Seite in einer demgegenüber vorzugsweise um 90° gedrehten Andrückdrehlage D2 gezeigt. Die Drehlage des Behälters 2 kann beim Einleiten noch beliebig sein und wird dann nach dem Einspannen mit der Zentrierglocke 6 in die gewünschte Ausrichtdrehlage D1 zum Anbringen des ersten Etikettenabschnitts 3a korrigiert. Das diesbezügliche Ausrichten der Behälter 2 erfolgt somit analog zur ersten Ausführungsform.

In der Ausrichtdrehlage D1 werden die Andrückmittel 17 um den Behälter 2 geschlossen, um diesen zu fixieren. Folglich können die Zentrierglocken 6 von den Behältern 2 abgehoben werden, um deren Oberseiten 2a für die nachfolgende Etikettierung zugänglich zu machen. Letztere erfolgt, wie dies bereits für die erste Ausführungsform beschrieben wurde, zunächst durch Aufsetzen der ersten Etikettenabschnitte 3a von oben, allerdings derart, dass die zweiten Etikettenabschnitte 3b zunächst bezüglich ihrer Drehlage zwischen den Andrückmitteln 17 seitlich über die Behälter 2 überstehen, vorzugsweise mittig zwischen den Andrückmitteln 17. Die Ausrichtdrehlage D1 und die Andrückdrehlage D2 müssen sich hierbei nicht genau um 90° unterscheiden.

Nach dem Aufsetzen des ersten Etikettenabschnitts 3a wird die Zentrierglocke 6 noch in der Ausrichtdrehlage D1 auf den ersten Etikettenabschnitt 3a abgesenkt und dieser vorzugsweise mit einem in der Zentrierglocke 6 vorgesehenen Andrückkissen 6d vollständig angedrückt. Letzteres kann beispielsweise aus einem Schaumstoff, Gummi oder dergleichen bestehen. Beim Aufsetzen der Zentrierglocke 6 wird ferner der seitlich überstehende zweite Etikettenabschnitt 3b durch einen Zentrierrand 6d der Zentrierglocke 6 angedrückt und am Rand der Behälteroberseite 2a nach unten umgelegt, so dass der zweite Etikettenabschnitt 3b schräg nach unten weisend von dem Behälter 2 absteht und für das anschließende Andrücken vorbereitet ist. Der zweite Etikettenabschnitt 3b wird hierbei wenigstens so weit umgelegt, dass er nach dem erneuten Spreizen der Andrückmittel 17 in deren geöffnete Stellung S4 gemeinsam mit dem Behälter 2 kollisionsfrei unter die derart gespreizten Andrückmittel 17 in die Andrückdrehlage D2 des Behälters 2 gedreht werden kann, wie dies schematisch in der Fig. 2 angedeutet ist.

Hierbei bleibt die Hauptachse des Behälters 2 von der abgesenkten Zentrierglocke 6 auf dem Drehteller 5 zentriert und fällt somit mit dessen Drehachse 5' zusammen. Durch erneutes Schließen der Andrückmittel 17 bis in deren Stellung S3 wird der zweite Etikettenabschnitt 3b schließlich vollständig seitlich angedrückt. Zu diesem Zweck sind an den Andrückmitteln 17 vorzugsweise elastische und/oder an die Kontur des Seitenwandbereichs 2b angepasste Andrückflächen 17a ausgebildet.

Wie die Figur 3 erkennen lässt, sind bei der erfindungsgemäßen Vorrichtung 1 beispielsweise zwei Kameras 14a und zwei Etikettenspender 8 jeweils in Transportrichtung T hintereinander liegend vorgesehen. Die Behälter 2 werden beispielsweise über ein Einlaufsternrad 18 zugeführt und die fertig etikettierten Behälter 2 mit einem Auslaufsternrad 19 ausgeleitet. In der Figur 2 ist ferner schematisch ein Maschinenwinkelbereich 20 angedeutet, in dem die zweiten Etikettenabschnitte 3b angedrückt werden können.

Alternativ zu der in der Figur 1 dargestellten Konfiguration mit an dem Behältertisch 13 gemeinsam mit den Positioniereinheiten 4 umlaufenden Andrückmitteln 7, 17 wäre auch eine in der Figur 3 gestrichelt angedeutete Variante denkbar, bei der die Andrückmittel 7 um einen eigenen Drehtisch 21 umlaufen. Die Drehbewegung 21' des zusätzlich Drehtisches 21 wäre dann mit der Transportbewegung T der Behälter 2 zu synchronisieren. Eine derartige Konfiguration könnte von Vorteil sein, falls die Andrückmittel 7 flexibel an unterschiedliche Behältertypen und/oder Etikettenformen anzupassen wären. Beispielsweise könnten von der Figur 1 abweichende Betätigungsmechanismen für die Andrückmittel zum Einsatz kommen. Denkbar wären beispielsweise komplexe Schwenkbewegungen und/oder Linearbewegungen der Andrückmittel und/oder ein Abrollen von Andruckrollen.

Die Anzahl der in der Figur 3 dargestellten Kameras 14a ist lediglich beispielhaft und soll verdeutlichen, dass die Behälter 2 vorzugsweise voll umfänglich Bild gebend abgetastet werden, um die Ist-Drehlage zu bestimmen. Ebenso ist die Anzahl der in der Figur 3 dargestellten Etikettenspender 8 lediglich beispielhaft. Beispielsweise könnten zwei gleichartig bestückte Etikettenspender 8 vorgesehen sein, die im Wechsel betrieben werden. Damit lässt sich am Rollenende des Trägerbands 11 ein kontinuierlicher Etikettierbetrieb dadurch gewährleisten, dass automatisch auf den anderen, in einer Wartestellung befindlichen Etikettenspender 8 umgeschaltet wird. Es wäre aber auch denkbar, Etikettenspender mit automatischen Spleißeinrichtungen vorzusehen, um einen kontinuierlichen Betrieb durch Rollenwechsel der zugehörigen Trägerbänder 11 an ein und demselben Etikettenspender 8 zu gewährleisten. Beispielsweise könnte ein zweiter derartiger Etikettenspender 8 für eine alternative Etikettierung, beispielsweise mit einem abweichend bedruckten Etikett 3, verwendet werden.

Die Figur 4 verdeutlicht schematisch eine Konfiguration einer weiteren Ausführungsform 31, bei der die Etikettierung der Oberseiten 2a der Behälter 2 und das Andrücken der zweiten Etikettenabschnitte 3b an unterschiedlichen Behältertischen 32, 33 erfolgt. Die Konfiguration des ersten Behältertischs 32 könnte mit Ausnahme der Andrückmittel 7 im Wesentlichen derjenigen der Figur 1 entsprechen. Die Andrückmittel 7 könnten dann entsprechend der Figur 1 an dem zweiten Behältertisch 33 vorgesehen sein. Ebenso ließen sich an dem zweiten Behältertisch 33 Andrückmittel mit von der Figur 1 abweichenden Betätigungsmechanismen auf flexible Weise realisieren.

Die Figur 5 verdeutlicht eine bevorzugte Ausgestaltung der Klebeetiketten 3, insbesondere Selbstklebeetiketten, bei denen zusätzlich zu den ersten klebenden Abschnitten 3a für die Oberseite 2a der Behälter 2 und die zweiten klebenden Abschnitte 3b für einen zu etikettierenden Wandbereich 2b der Behälter 2 zusätzlich ein dritter Abschnitt 3c vorgesehen ist, der demgegenüber leichter ablösbar oder nichthaftend ausgebildet sein kann und die Funktion einer Abreißlasche für einen an dem Behälter 2 vorgesehenen Verschlussdeckel 2d übernehmen kann.

Vorzugsweise ist der zweite klebende Etikettenabschnitt 3b als Verschlusssicherung ausgebildet. Beim Öffnen des Behälters 2 würde eine derartige Verschlusssicherung gemeinsam mit der Abreißlasche vom Behälter 2 abgezogen und würde schließlich auch den mit dem ersten klebenden Etikettenabschnitt 3a verklebten Verschlussdeckel 2d vom Behälter 2 ablösen. Hierbei bewirkt die erfindungsgemäße Etikettierung, dass die Verschlusssicherung durch ein Greifen des Behälters 2 in einem einwärts konturierten Bereich 2e unterhalb des Verschlussdeckels 2d nicht beschädigt wird. Dies wird durch ein im Wesentlichen spaltfreies Andrücken des zweiten Etikettenabschnitts 3b im konturierten Bereich 2e gewährleistet.

Erfindungsgemäß wird mit der beschriebenen Vorrichtung 1, 31 so gearbeitet, dass zuerst die Behälteroberseite 2a mit dem Klebeetikett 3 ausgestattet wird, bevor anschließend der seitlich über den Behälter 2 überstehende Rest des Etiketts gegen die Seitenwand des Behälters 2 gedrückt wird. Somit ist die Positionierung des Etiketts 3 im Bereich der Oberseite 2a des Behälters 2 bzw. des Verschlussdeckels 2d mit großer Präzision möglich. Das nachfolgende Andrücken des Etiketts 3 gegen die Seitenwand des Behälters kann dann auf schonende Weise unter Vermeidung von Luftspalten zwischen dem Behälter 2 und dem Etikett 3 an dem Behältertyp und den Etikettentyp flexibel angepasst werden.

Die elastische Andruckrolle 11 und eine am Andrückmittel 7 optional vorgesehene elastische Rolle 7b sind bezüglich eines lediglich zum besseren Verständnis zusätzlich (um 90° gedreht) gestrichelt angedeuteten, seitlich überstehenden zweiten Etikettenabschnitts 3b dargestellt. Mit der oberen elastischen Andruckrolle 11 ließe sich der zweite Etikettenabschnitt 3b bereits um den oberen Rand des Verschlussdeckels 2d herum anstreichen und/oder durch Abrollen der seitlichen elastischen Rolle 7b im Sinne einer erfindungsgemäßen Andruckfläche von oben nach unten auf den zu etikettierenden Seitenwandbereich 2b teilweise oder vollständig aufstreichen.

## Patentansprüche

1. Vorrichtung (1, 31) zum Ausstatten von Behältern (2) mit insbesondere selbstklebenden Klebeetiketten (3), umfassend:
- umlaufende Positioniereinheiten (4) umfassend Drehteller (5) und Zentrierglocken (6) zum Einspannen und Ausrichten der Behälter;
- wenigstens einen stationären Etikettenspender (8) zum Spenden und Aufkleben erster Abschnitte (3a) der Etiketten (3) auf die Oberseiten (2a) der Behälter;
- Andrückmittel (7, 17) zum Andrücken zweiter Abschnitte (3b) der Etiketten an zu etikettierende Seitenwandbereiche (2b) der Behälter; und
- Hubeinrichtungen (6a), mit denen sich die Zentrierglocken von den ausgerichteten Behältern gesteuert abheben lassen, bevor die Behälter den Etikettenspender erreichen,
**dadurch gekennzeichnet, dass**
die Andrückmittel (17) mit den Positioniereinheiten (4) an einem gemeinsamen Behältertisch umlaufend ausgebildet sind und sich gegen den zu etikettierenden Seitenwandbereich (2b) und einen diesem entgegen gesetzten Seitenwandbereich (2c) bewegen lassen, um die eingespannten Behälter (2) von den Zentrierglocken (6) zu übernehmen und seitlich zu fixieren,
**und/oder dass** die Positioniereinheiten aktiv steuerbare Greifer (12) zum seitlichen Umgreifen der ausgerichteten Behälter (2) umfassen derart, dass sich die Behälter (2) vor dem Abheben der Zentrierglocken (6) in fixierter Drehlage von den Zentrierglocken übernehmen und für die Etikettierung in den Positioniereinheiten (4) zentriert halten lassen.

2. Vorrichtung nach Anspruch 1, wobei die Zentrierglocken (6) einen Zentrierrand (6e) umfassen, mit dem sich die von den Oberseiten (2a) der Behälter (2) seitlich überstehenden zweiten Etikettenabschnitte (3b) nach unten in Richtung der zu etikettierenden Seitenwandbereiche (2d) umlegen lassen.

3. Vorrichtung nach Anspruch 2, wobei sich die Andrückmittel (17) so weit spreizen lassen, dass sich die umgelegten zweiten Etikettenabschnitte (3b) mit den Behältern (2) unter die gespreizten Andrückmittel (17) drehen lassen.

4. Vorrichtung nach einem der vorigen Ansprüche, wobei sich die Andrückmittel (17) gegen den zu etikettierenden Seitenwandbereich (2b) und einen diesem entgegen gesetzten Seitenwandbereich (2c) synchron bewegen lassen, um die eingespannten Behälter (2) von den Zentrierglocken (6) zu übernehmen und seitlich zu fixieren.

5. Vorrichtung nach wenigstens einem der vorigen Ansprüche, wobei an den Andrückmitteln (7, 17) elastische und/oder an die Kontur der zu etikettierenden Seitenwandbereiche (2b) angepasste Andruckflächen (7a, 7b, 17a) vorgesehen.

6. Vorrichtung nach wenigstens einem der vorigen Ansprüche, wobei die Zentrierglocken Andrückkissen (6d) zum Andrücken der ersten Etikettenabschnitte (3a) umfassen.

7. Vorrichtung nach wenigstens einem der vorigen Ansprüche, wobei die Andrückmittel (7, 17) bezüglich der Behälter (2) um wenigstens eine horizontale Achse (12') schwenkbar gelagert sind.

8. Vorrichtung nach wenigstens einem der Ansprüche 1 bis 7, ferner mit einem separaten und mit den umlaufenden Positioniereinheiten (4) synchronisierten Drehtisch (21, 33), auf dem die Andrückmittel (7) gelagert sind, wobei der Drehtisch insbesondere ein im Produktstrom nachfolgender Behältertisch (33) ist.

9. Verfahren zum Ausstatten von Behältern (2) mit insbesondere selbstklebenden Klebeetiketten (3) derart, dass sich die Etiketten von den Oberseiten (2a) der Behälter bis auf Seitenwandbereiche (2b) der Behälter erstrecken, mit den wie folgt aneinander gereihten Schritten:
a) Axiales Einspannen der in umlaufenden Positioniereinheiten (4) stehenden Behälter (2) an ihrer Oberseite mittels Zentrierglocken (6) und Ausrichten der Behälter;
b) Seitliches Umgreifen der Behälter (2) in ausgerichteter Lage und anschließendes Anheben der Zentrierglocken, um die Oberseite (2a) der umlaufenden Behälter freizulegen;
c) Spenden und Aufkleben erster Abschnitte (3a) der Etiketten (3) auf die Oberseiten (2a) der in den Positioniereinheiten umlaufenden Behälter; und
d) Andrücken zweiter Abschnitte (3b) der Etiketten (3) an die zu etikettierenden Seitenwandbereiche (2b).

10. Verfahren nach Anspruch 9, wobei die Behälter (2) im Schritt a) in den Positioniereinheiten (4) zentriert werden und/oder bezüglich ihrer Drehlage ausgerichtet werden.

11. Verfahren nach Anspruch 9 oder 10, wobei die Behälter ferner zwischen den Schritten c) und d) um ihre Hauptachse gedreht werden, um die zweiten Abschnitte (3b) der Etiketten (3) unter Andrückmittel (17) zum Andrücken an die zu etikettierenden Seitenwandbereiche (2b) zu drehen.

12. Verfahren nach wenigstens einem der Ansprüche 9 bis 11, wobei die Etiketten (3) als Verschlusssicherung ausgebildet sind und im Schritt d) in eine an einen Verschluss (2d) des Behälters angrenzende und radial einwärts geformte Wandkontur (2e) des Behälters (2) gedrückt werden.

13. Verfahren nach wenigstens einem der Ansprüche 9 bis 12, wobei ein seitlicher Bereich (3c) des Etiketts als Aufreißlasche zum Lösen eines an dem Behälter (2) vorgesehenen Verschlusses (2d) ausgebildet ist.

14. Verfahren nach wenigstens einem der Ansprüche 9 bis 13, wobei der obere Etikettenabschnitt (3a) zuerst auf die Oberseite (2a) der Behälter zentriert aufgeklebt wird und das restliche Etikett anschließend gegen den zu etikettierenden Seitenwandbereich (2b) gedrückt wird.

## Claims

1. Device (1, 31) for providing containers (2) with particularly self-sticking adhesive labels (3), comprising:
- rotary tables (5) comprising circulating positioning units (4), and centering bells (6) for clamping and aligning the containers;
- at least one stationary label dispenser (8) for dispensing and gluing first sections (3a) of the labels (3) to the top sides (2a) of the containers;
- press-on means (7, 17) for pressing second sections (3b) of the labels onto side wall portions (2b) of the containers to be labeled; and
- lifting means (6a) for lifting the centering bells from the aligned containers in a controlled manner before the containers reach the label dispenser,
**characterized in that**
the press-on means (17) with the positioning units (4) are configured to circulate on a joint container table and can be moved against the side wall portion (2b) to be labeled and a side wall portion (2c) opposite thereto so as to take over the clamped containers (2) from the centering bells (6) and to fix them laterally,
**and/or that** the positioning units comprise actively controllable grippers (12) for laterally gripping around the aligned containers (2) in such a manner that prior to the lifting of the centering bells (6) the containers (2) can be taken over in a fixed rotary position from the centering bells and can be held centered for labeling in the positioning units (4).

2. Device according to claim 1, wherein the centering bells (6) comprise a centering edge (6e) with which the second label sections (3b) laterally protruding from the top sides (2a) of the containers (2) can be folded downwards towards the side wall portions (2d) to be labeled.

3. Device according to claim 2, wherein the press-on means (17) can be spread to such an extent that the folded second label sections (3b) can be rotated with the containers (2) under the spread press-on means (17).

4. Device according to any one of the preceding claims, wherein the press-on means (17) can be moved in synchronism against the side wall portion (2b) to be labeled and a side wall portion (2c) opposite thereto so as to take over the clamped containers (2) from the centering bells (6) and to fix them laterally.

5. Device according to at least one of the preceding claims, wherein elastic press surfaces (7a, 7b, 17a) and/or press surfaces (7a, 7b, 17a) adapted to the contour of the side wall portions (2b) to be labeled are provided on the press-on means (7, 17).

6. Device according to at least one of the preceding claims, wherein the centering bells comprise press-on pads (6d) for pressing on the first label sections (3a).

7. Device according to at least one of the preceding claims, wherein the press-on means (7, 17) are pivotably supported with respect to the containers (2) about at least a horizontal axis (12').

8. Device according to at least one of claims 1 to 7, further comprising a separate rotary table (21, 33) which is synchronized with the circulating positioning units (4) and on which the press-on means (7) are supported, wherein the rotary table is particularly a container table (33) arranged downstream in the product stream.

9. Method for providing containers (2) with particularly self-sticking adhesive labels (3) in such a manner that the labels extend from the top sides (2a) of the containers to side wall portions (2b) of the containers, comprising the following successive steps:
a) axial clamping of the containers (2) standing in circulating positioning units (4) on their top side by means of centering bells (6), and aligning the containers;
b) lateral gripping around the containers (2) in aligned position and subsequent lifting of the centering bells so as to expose the top side (2a) of the circulating containers;
c) dispensing and gluing first sections (3a) of the labels (3) to the top sides (2a) of the containers circulating in the positioning units; and
d) pressing second sections (3b) of the labels (3) onto the side wall portions (2b) to be labeled.

10. Method according to claim 9, wherein the containers (2) are centered in step a) in the positioning units (4) and/or are aligned with respect to the rotary position thereof.

11. Method according to claim 9 or 10, wherein further the containers are rotated between steps c) and d) about their main axis to rotate the second sections (3b) of the labels (3) under press-on means (17) for pressing onto the side wall portions (2b) to be labeled.

12. Method according to at least one of claims 9 to 11, wherein the labels (3) are formed as a stopper lock and are pressed in step d) into a wall contour (2e) of the container (2) which adjoins a stopper (2d) of the container and is radially inwardly shaped.

13. Method according to at least one of claims 9 to 12, wherein a lateral portion (3c) of the label is configured as a tear-off tab for detaching a stopper (2d) provided on the container (2).

14. Method according to at least one of claims 9 to 13, wherein the upper label section (3a) is first glued centered onto the top side (2a) of the containers and the remaining label is subsequently pressed against the side wall portion (2b) to be labeled.

## Revendications

1. Dispositif (1, 31) pour munir des récipients ou contenants (2) d'étiquettes adhésives (3), notamment autocollantes, comprenant
- des unités de positionnement (4) en révolution comportant des plateaux rotatifs (5) et des cloches de centrage (6) pour enserrer et orienter les contenants ;
- au moins un distributeur d'étiquettes (8) stationnaire pour distribuer et coller des premiers secteurs (3a) des étiquettes (3) sur les côtés supérieurs (2a) des contenants ;
- des moyens applicateurs (7, 17) pour appliquer et presser des deuxièmes secteurs (3b) des étiquettes sur des zones de paroi latérale à étiqueter (2b) des contenants ; et
- des systèmes de levage (6a) à l'aide desquels les cloches de centrage peuvent être soulevées, de manière commandée, des contenants ayant été orientés, avant que les contenants atteignent le distributeur d'étiquettes,
**caractérisé en ce que**
les moyens applicateurs (17) sont réalisés en révolution avec les unités de positionnement (4) sur une table à contenants commune, et peuvent être déplacés contre la zone de paroi latérale à étiqueter (2b) et contre une zone de paroi latérale (2c) opposée à la précédente, en vue de reprendre à partir des cloches de centrage (6), les contenants (2) enserrés et de les fixer latéralement,
**et/ou en ce que** les unités de positionnement comportent des préhenseurs (12) pouvant être commandés de manière active pour enserrer latéralement les contenants (2) orientés, de façon telle que les contenants (2) puissent, avant le soulèvement des cloches de centrage (6), être repris à partir des cloches de centrage, dans une position de rotation fixée, et être maintenus de manière centrée pour l'étiquetage dans les unités de positionnement (4).

2. Dispositif selon la revendication 1, dans lequel les cloches de centrage (6) comportent un bord de centrage (6e) à l'aide duquel les deuxièmes secteurs d'étiquette (3b) dépassant latéralement des côtés supérieurs (2a) des contenants (2), peuvent être rabattus vers le bas en direction des zones de paroi latérale à étiqueter (2b).

3. Dispositif selon la revendication 2, dans lequel les moyens applicateurs (17) peuvent être écartés mutuellement d'une valeur telle, que les deuxièmes secteurs d'étiquette (3b) rabattues puissent être tournés avec les contenants (2) sous les moyens applicateurs (17) écartés.

4. Dispositif selon l'une des revendications précédentes, dans lequel les moyens applicateurs (17) peuvent être déplacés de manière synchrone contre la zone de paroi latérale à étiqueter (2b) et une zone de paroi latérale (2c) opposée à la précédente, en vue de reprendre à partir des cloches de centrage (6), les contenants (2) enserrés et de les fixer latéralement.

5. Dispositif selon l'une au moins des revendications précédentes, dans lequel sur les moyens applicateurs (7, 17) sont prévues des surfaces d'application (7a, 7b, 17a) élastiques et/ou adaptées au contour des zones de paroi latérale à étiqueter (2b).

6. Dispositif selon l'une au moins des revendications précédentes, dans lequel les cloches de centrage comportent des coussins applicateurs (6d) pour appliquer et presser les premiers secteurs d'étiquette (3a).

7. Dispositif selon l'une au moins des revendications précédentes, dans lequel les moyens applicateurs (7, 17) sont montés de manière à pouvoir pivoter par rapport aux contenants (2), autour d'au moins un axe horizontal (12').

8. Dispositif selon l'une au moins des revendications 1 à 7, comprenant par ailleurs une table rotative (21, 33) séparée et synchronisée avec les unités de positionnement (4) en révolution, et sur laquelle sont montés les moyens applicateurs (7), la table rotative étant notamment une table de contenants (33) suivante dans le flux de produits.

9. Procédé pour munir des récipients ou contenants (2) d'étiquettes adhésives (3), notamment autocollantes, de façon telle, que les étiquettes s'étendent à partir des côtés supérieurs (2a) des contenants jusqu'à des zones de paroi latérale (2b) des contenants, comprenant les étapes ordonnées comme suit et consistant à :
a) serrer axialement les contenants (2) posés debout dans des unités de positionnement (4) en révolution, au niveau de leur côté supérieur au moyen de cloches de centrage (6), et orienter les contenants ;
b) enserrer latéralement les contenants (2) dans la position orientée, et soulever ensuite les cloches de centrage, en vue de dégager le côté supérieur (2a) des contenants en révolution ;
c) distribuer et coller des premiers secteurs (3a) des étiquettes (3) sur les côtés supérieurs (2a) des contenants en révolution dans les unités de positionnement ; et
d) appliquer et presser des deuxièmes secteurs (3b) des étiquettes (3) sur les zones de paroi latérale à étiqueter (2b).

10. Procédé selon la revendication 9, d'après lequel les contenants (2) sont centrés et/ou orientés quant à leur position de rotation dans les unités de positionnement (4), au cours de l'étape a).

11. Procédé selon la revendication 9 ou la revendication 10, d'après lequel les contenants sont par ailleurs tournés autour de leur axe principal entre les étapes c) et d), pour faire tourner les deuxièmes secteurs (3b) des étiquettes (3) sous les moyens applicateurs (17), en vue de leur application et leur pressage contre les zones de paroi latérale à étiqueter (2b).

12. Procédé selon l'une au moins des revendications 9 à 11, d'après lequel les étiquettes (3) sont réalisées en tant que sécurité de fermeture ou garantie d'inviolabilité, et sont appliquées et pressées, au cours de l'étape d), contre un contour de paroi (2e) du contenant (2), qui est formé radialement vers l'intérieur et est adjacent à un bouchon de fermeture (2d) du contenant.

13. Procédé selon l'une au moins des revendications 9 à 12, d'après lequel une zone latérale (3c) de l'étiquette est réalisée en tant que languette d'ouverture arrachable pour libérer un bouchon de fermeture (2d) prévu sur le contenant (2).

14. Procédé selon l'une au moins des revendications 9 à 13, d'après lequel le secteur supérieur d'étiquette (3a) est tout d'abord collé de manière centrée sur le côté supérieur (2a) des contenants, et le restant de l'étiquette est ensuite appliqué et pressé contre la zone de paroi latérale à étiqueter (2b).
